# EUROPÄISCHE PATENTSCHRIFT

(11) **EP 1 472 412 B1**
(45) Veröffentlichungstag und Bekanntmachung des Hinweises auf die Patenterteilung: **28.11.2007**
(21) Anmeldenummer: 03704375.9
(22) Anmeldetag: 11.01.2003
(51) Int. Cl.: E01C 5/06

(54) **BAUSATZ AUS PFLASTERSTEINEN**
PAVING STONE KIT
ENSEMBLE DE CONSTRUCTION CONSTITUE DE PAVES

(30) Priorität: 07.02.2002 DE 10205160
(43) Veröffentlichungstag der Anmeldung: 03.11.2004
(73) Patentinhaber: SF-Kooperation GmbH Beton-Konzepte, 28717 Bremen (DE)
(72) Erfinder: HAGENAH, Gerhard, 27726 Worpswede (DE)
(74) Vertreter: Bolte, Erich
(86) Internationale Anmeldenummer: PCT/EP2003/000206
(87) Internationale Veröffentlichungsnummer: WO 2003/066965

(56) Entgegenhaltungen:
- DE-A- 2 836 980
- DE-U- 1 969 156
- FR-A- 2 551 783

## Beschreibung

Die Erfindung betrifft einen Bausatz aus (Beton-) Pflastersteinen zur Erstellung von Erdreichabdeckungen, wobei jeweils eine Anzahl von zu einander passenden Pflastersteinen eine Steineinheit und mehrere Steineinheiten die Erdreichabdeckung bilden, wie aus DE 19 69 156 U bekannt.

Bei der Gestaltung von Pflasterdecken, insbesondere im Innenstadtbereich, wird zunehmend eine besondere, dekorative Gestaltung verlangt. Dieser Forderung wird die Industrie durch zum Teil aufwendige Gestaltung der einzelnen Pflastersteine gerecht, unter Einsatz von verhältnismäßig hohen Fertigungskosten für die Pflastersteine.

Der Erfindung liegt die Aufgabe zugrunde, einen Bausatz aus Betonpflastersteinen vorzuschlagen, der industriell und damit kostengünstig gefertigt, gleichwohl aber gestalterische Besonderheiten der Pflasterdecke ermöglicht.

Zur Lösung dieser Aufgabe ist der erfindungsgemäße Bausatz durch die Merkmale des Anspruchs 1 definiert.

Besonders vorteilhaft ist eine Ausgestaltung der Pflastersteine bzw. der Steinreihen, bei der die Außenkontur, nämlich die beiden Längsseiten einer Steineinheit korrespondierend wellenförmig ausgebildet sind, derart, dass ein aus nebeneinander verlegten Steineinheiten gebildeter Pflasterstreifen an quergerichteten Randflächen wellenförmig ausgebildet ist.

Die Anzahl der Pflastersteine je Steineinheit ist so gewählt, dass einerseits komplette, miteinander verbaubare Einheiten gegeben sind, andererseits eine Steineinheit komplett in einem Arbeitstakt einer Steinformmaschine gefertigt werden kann. Des weiteren kann eine Steineinheit so ausgebildet sein, dass sie zugleich eine Verlegeeinheit bildet, also eine in der Formation der Pflasterdecke angeordnete Gruppe von Pflastersteinen, die durch ein geeignetes Verlegegerät als Einheit maschinell verlegt werden kann.

Besonders vorteilhaft sind Steineinheiten aus jeweils drei Steinreihen, von denen die beiden randseitigen Steinreihen eine geformte, konturierte Außenseite aufweisen, während die mittlere Steinreihe aus rechteckigen bzw. quadratischen jedenfalls in der geometrischen Form regelmäßigen Pflastersteinen besteht. Weiterhin ist von Bedeutung, dass die Pflastersteine der mittleren Steinreihe versetzt zu den übereinstimmend positionierten Pflastersteinen der äußeren Steinreihen liegen.

Weitere Merkmale und Besonderheiten der Erfindung werden nachfolgend anhand der Patentzeichnungen näher erläutert. Es zeigt:
- Fig. 1: eine Pflasterdecke aus mehreren aneinander anschließenden, wellenförmigen Pflasterstreifen,
- Fig. 2: eine Steineinheit in verlegefähiger Position,
- Fig. 3: die Positionierung der einzelnen Pflastersteine einer kompletten Steineinheit auf einer Unterlage einer Betonsteinfertigungsmaschine.

Die Zeichnungen befassen sich mit der Ausgestaltung von einzelnen Pflastersteinen, daraus gebildeten Steineinheiten und mit aus einer Mehrzahl von Steineinheiten gebildeter Erdreichabdeckung bzw. Pflasterdecke.

In Fig. 1 ist in Draufsicht ein Ausschnitt einer Pflasterdecke gezeigt, zum Beispiel eines Platzes. Die Pflasterdecke ist aufgrund bestimmter geometrischer Formen der Pflastersteine und deren Verlegung in besonderer Weise dekorativ gestaltet. Zu diesem Zweck ist die Pflasterdecke aus einer Mehrzahl von Steineinheiten 10 zusammengesetzt. Die Steineinheit (Fig. 2) besteht aus einer Mehrzahl von unterschiedlichen (Beton-) Pflastersteinen 11 und 12. Diese sind zur Bildung der Steineinheit 10 als Formation aus mehreren Steinreihen 13, 14, 15 positioniert, bei dem Beispiel der Fig. 2 also mit drei Steinreihen 13, 14, 15 und fünf Pflastersteinen 11, 12 je Steinreihe 13, 14, 15. Die mittlere Steinreihe 14 besteht aus regelmäßig geformten Pflastersteinen 12, nämlich mit einer im Grundriss rechteckigen, insgesamt quaderförmigen Gestalt. Die Pflastersteine 12 sind unter Bildung von Fugen in einer Reihe verlegt, wobei kleinere Seitenflächen 16 innerhalb der Steinreihe 14 aneinander stoßen.

Die Pflastersteine 11 der beiden äußeren Steinreihen 13 und 15 sind besonders gestaltet, und zwar so, dass alle Pflastersteine 11 a, 11 b, 11 c, 11 d, 11 e, 11 f, 11 g, 11 h, 11 i, 11 j unterschiedlich ausgebildet sind. Die hinsichtlich der Form aufeinander abgestimmten Pflastersteine 11 definierten innerhalb der Reihe 13, 15 eine konturierte Außenseite bzw. Längsseite 17, 18. Die beiden Längsseiten 17, 18 der Steineinheit 10 sind bei dem vorliegenden Ausführungsbeispiel wellenförmig gestaltet, und zwar in unterschiedlicher, aufeinander abgestimmter Weise.

Die Pflastersteine 11 der beiden äußeren Steinreihen 13, 15 sind innerhalb der Steineinheit 10 zu einander ausgerichtet, so dass zwischen den Pflastersteinen 11 a, 11 b ... gebildete Fugen der beiden Steinreihen 13, 15 entsprechend zu einander ausgerichtet sind. Die Pflastersteine 12 der mittleren Steinreihe 14 sind hierzu versetzt angeordnet, so dass durchgehende, quergerichtete Fugen vermieden werden. Jede Steineinheit 10 bildet so am Ende der Steinreihe 14 einerseits eine Vertiefung 19 und andererseits einen Vorsprung 20, jeweils in der Größe eines halben Pflastersteins 12.

Die so ausgebildeten Steineinheiten 10 werden bei der Bildung der Pflasterdecke (Fig. 1) in Reihen nebeneinander gesetzt, derart, dass die Pflastersteine 12 der mittleren Steinreihe 14 eine durchgehende, ausgerichtete Steinreihe bilden. Aufgrund der Konturen der Längsseiten 17 und 18 entstehen innerhalb der Pflasterdecke Pflasterstreifen 21, 22, mit wellenförmig gestalteten Rändern aufgrund der durchgehenden Längsseiten 17, 18. In Fig. 1 sind einzelne Pflasterstreifen 21 zur Kennzeichnung als schraffierte Fläche angelegt. Die gesamte Pflasterdecke wird aus einer Mehrzahl von aneinander anschließenden Pflasterstreifen 21, 22 gebildet, wobei in der Praxis die Pflasterstreifen 21, 22 durch unterschiedliche Gestaltung der Pflastersteine, insbesondere durch unterschiedliche Farbgebung, betont werden können.

Die Pflasterstreifen 21, 22 bestehen aus hinsichtlich der Form der Pflastersteine übereinstimmenden Steineinheiten 10. In einem Pflasterstreifen 21, 22 aufeinander folgende Steineinheiten 10 sind lediglich seitenverkehrt verlegt, so dass an eine Längsseite 17 passend eine Längsseite 18 eine benachbarten Steineinheit 10 anschließt. In Fig. 1 sind Steineinheiten 10 innerhalb eines Pflasterstreifens 22 durch graphische Markierung gekennzeichnet.

Die Pflasterstreifen 21, 22 sind zu beiden Seiten von wellenförmigen, durchgehenden Streifenfugen 23, 24 begrenzt. Diese bilden geometrisch eine Wellenlinie mit unregelmäßigem Verlauf, nämlich stärkeren Wellen 25 und schwächeren Wellen 26, die abwechselnd aufeinander folgen. Die Wellenformation der beiden die Pflasterstreifen 21, 22 begrenzenden Streifenfugen 23, 24 sind gegeneinander versetzt. Einer größeren Welle 25 der Streifenfuge 23 liegt demnach eine kleinere Welle 26 der Streifenfuge 24 gegenüber. Alternativ können die Streifenfugen 23, 24 auch als regelmäßige Welle ausgebildet sein.

Die Pflastersteine 11 sind aufgrund geometrischer Gesetzmäßigkeit hinsichtlich der Form und Größe aufeinander abgestimmt. Bei der Gestaltung ist bei dem gezeigten Ausführungsbeispiel gedanklich von einem Doppelstein 27 ausgegangen. Dieser hat in Richtung quer zu den Steinreihen 13, 14, 15 eine Abmessung, die der doppelten Breite des Pflastersteins 12 entspricht, aber auch eine andere Abmessung aufweisen kann. In diesen (gedachten) Doppelstein 27, der in Fig. 1 durch Kreuzschraffur gekennzeichnet ist, bzw. in eine durchgehende Reihe aus aneinander liegenden Doppelsteinen 27 wird die Streifenfuge 23, 24 als geometrische Trennlinie gelegt unter Teilung der Doppelsteine 27 in die Pflastersteine 11 a, 11 b ... Es ergibt sich daraus, dass jeweils zwei der an einer Seite konturierten Pflastersteine 11 a, 11 b ... einander zugeordnet sind und zusammen einen (gedachten) Doppelstein 27 bilden. Innerhalb einer Reihe aus Doppelsteinen 27 kann demnach jede geeignete geometrische Trennlinie als Streifenfuge 23, 24 gelegt werden mit entsprechend unterschiedlichen, zu einander passenden Pflastersteinen 11.

Eine weitere Besonderheit besteht darin, dass für eine so ausgebildete Pflasterdecke keine besonderen Rand- oder Ecksteine erforderlich sind. An Längsrändern der Pflasterdecke entstehende Vertiefungen 19 werden durch Halbsteine 28 ausgefüllt. Diese entstehen bei mittiger Teilung eines Pflastersteins 12 unmittelbar am Verlegeort. Dazu wird auf der jeweils gegenüber liegenden Seite ein überstehender Pflasterstein 12 durchtrennt unter Schaffung einer geradlinigen Randkontur der Pflasterdecke. Das Ende einer Pflasterdecke wird durch eine abschließende Reihe von Pflastersteinen 12 gebildet, wie in Fig. 1 gezeigt.

Die Anzahl und Größe von Pflastersteinen 11, 12 je Steineinheit 10 ist zweckmäßiger Weise so gewählt, dass eine komplette Steineinheit 11 in einem Arbeitsgang durch eine Steinformmaschine gefertigt werden kann. Diese Maschine ist üblicher Weise mit einem Formrahmen ausgestattet, der Formnester für je einen Pflasterstein 11, 12 aufweist. Der Formrahmen ruht auf einer Unterlage - Unterlagsbrett 29 -. Die fertigen, rohen Pflastersteine 11, 12 werden nach Abheben des Formrahmens auf dem Unterlagsbrett 29 liegend in eine Aushärteeinrichtung gegeben. Fig. 3 zeigt eine räumlich günstige Positionierung der Pflastersteine 11 und 12 auf dem Unterlagsbrett 29 entsprechend dem Fertigungstakt der Steinformmaschine.

Die geometrische Form der Längsseiten 17 und 18 und damit der Streifenfugen 23, 24 kann unter Berücksichtigung der geschilderten Zusammenhänge eine abweichende, zum Beispiel zick-zack-förmige Gestalt aufweisen. Auch ist es denkbar, mehrere Zwischenreihen entsprechend der Steinreihe 14 vorzusehen. Hinsichtlich der Ausgestaltung einer Erdreichabdeckung eignet sich ein einzelner Pflasterstreifen 21, 22 als gepflasterter, konturierter Weg in Garten- und Parkanlagen.

### Bezugszeichenliste

- 10: Steineinheit
- 11: Pflasterstein
- 12: Pflasterstein
- 13: Steinreihe
- 14: Steinreihe
- 15: Steinreihe
- 16: Seitenfläche
- 17: Längsseite
- 18: Längsseite
- 19: Vertiefung
- 20: Vorsprung
- 21: Pflasterstreifen
- 22: Pflasterstreifen
- 23: Streifenfuge
- 24: Streifenfuge
- 25: Welle
- 26: Welle
- 27: Doppelstein
- 28: Halbsteine
- 29: Unterlegbrett

## Patentansprüche

1. Bausatz aus Pflastersteinen (11, 12) zur Erstellung von Erdreichabdeckungen, wobei jeweils eine Anzahl von zu einander passenden Pflastersteinen (11, 12) eine Steineinheit (10) und mehrere Steineinheiten (10) eine Erdreichabdeckung bilden und wobei eine Steineinheit (10) aus Steinreihen (13, 14, 15) von nebeneinander liegenden Pflastersteinen (11, 12) besteht und wobei die Pflastersteine (11, 12) einer Steineinheit (10) auf voneinander abliegenden äußeren Seiten, insbesondere Längsseiten (17, 18), der Steinreihen (13, 15) eine von einer durchgehenden, geradlinigen Kontur abweichende Kontur aufweisen und wobei die Konturen der beiden äußeren Seiten, insbesondere Längsseiten (17, 18), hinsichtlich Form und Größe derart auf einander abgestimmt sind, dass die Steineinheiten (10) unter passender, formschlüssiger Anlage an einander verlegbar sind, **gekennzeichnet durch** folgende Merkmale:
a) jede Steineinheit (10) besteht aus mehr als zwei Steinreihen (13, 14, 15),
b) äußere Steinreihen (13, 15) einer Steineinheit (10) sind an den äußeren Seiten, insbesondere Längsseiten (17, 18), wellenförmig ausgebildet,
c) eine mittlere Steinreihe (14) einer Steineinheit (10) besteht aus regelmäßigen, im Grundriss rechteckigen oder quadratischen Pflastersteinen (12).

2. Bausatz nach Anspruch 1, **dadurch gekennzeichnet, dass** die Außenseiten bzw. Längsseiten (17, 18) einer Steineinheit (10) korrespondierend wellenförmig ausgebildet sind, derart, dass ein aus nebeneinander liegenden Steineinheiten gebildeter Pflasterstreifen (21, 22) an quergerichteten Randflächen - Streifenfugen (23, 24) - wellenförmig ausgebildet ist.

3. Bausatz nach Anspruch 1 oder 2, **dadurch gekennzeichnet, dass** die an den Längsseiten (17, 18) konturierten, insbesondere wellenförmigen Steinreihen (13, 15) entlang einer geradlinigen, durch gehenden Fuge - Reihenfuge - aneinander oder an einer bzw. mehreren mittleren Steinreihen (14) liegen.

4. Bausatz nach Anspruch 1 oder einem der weiteren Ansprüche, **dadurch gekennzeichnet, dass** eine Steineinheit (10) aus drei Steinreihen (13, 14, 15) besteht.

5. Bausatz nach Anspruch 3 oder einem der weiteren Ansprüche, **dadurch gekennzeichnet, dass** die mittlere Steinreihe (14) aus rechteckigen oder quadratischen Pflastersteinen (12) versetzt zu den Pflastersteinen (11) der benachbarten, äußeren Steinreihen (13, 15) angeordnet sind, derart, dass zwei geradlinige Reihenfugen zu beiden Seiten der mittleren Steinreihe (14) gebildet sind.

6. Bausatz nach Anspruch 1 oder einem der weiteren Ansprüche, **dadurch gekennzeichnet, dass** jede Steinreihe (13, 14, 15) einer Steineinheit (10) aus fünf Pflastersteinen (11, 12) besteht, wobei die Pflastersteine (11, 12) eine übereinstimmende Breite - in Längsrichtung der Reihenfugen gesehen - aufweisen.

7. Bausatz nach Anspruch 1 oder einem der weiteren Ansprüche, **dadurch gekennzeichnet, dass** die Steineinheiten (10) von Pflasterstreifen (21) zu Pflasterstreifen (22) versetzt angeordnet sind, derart, dass die Pflasterstreifen (21, 22) beidseitig von insbesondere wellenförmigen Konturen - Streifenfugen (23, 24) - mit ungleichförmigem Verlauf der Wellen begrenzt sind.

8. Bausatz nach Anspruch 1 oder einem der weiteren Ansprüche, **dadurch gekennzeichnet, dass** die innerhalb eines Pflasterstreifens (21, 22) nebeneinander liegenden Steineinheiten (10) ineinander verzahnt sind, insbesondere durch Vertiefungen (19) und Vorsprünge (20) im Bereich versetzt angeordneter mittlerer Steinreihen (14).

9. Bausatz nach Anspruch 1 oder einem der weiteren Ansprüche, **dadurch gekennzeichnet, dass** eine Steineinheit (10) hinsichtlich der Anzahl der Pflastersteine (11, 12) der Kapazität einer Betonsteinform, einer Betonsteinmaschine entspricht, derart, dass in einem Fertigungstakt eine komplette Steineinheit auf einer Unterlage bzw. einem Unterlagsbrett (29) herstellbar ist.

## Claims

1. A set of paving blocks (11, 12) for producing coverings over the ground, in each case a number of matching paving blocks (11) forming a block unit (10) and a number of block units (10) forming a covering over the ground, a block unit (10) comprising rows of blocks (13, 14, 15) comprising paving blocks (11, 12) lying next to one another and the paving blocks (11, 12) of a block unit (10) have on outer sides of the rows of blocks (13, 15) that are remote from one another, in particular longitudinal sides (17, 18), a contour other than a continuous straight contour, and the contours of the two outer sides, in particular longitudinal sides (17, 18), being made to match each other with regard to shape and size in such a way that the block units (10) can be laid against one another with interlocking contact, **characterized by** the following features:
a) each block unit (10) comprises more than two rows of blocks (13, 14, 15),
b) outer rows of blocks (13, 15) of a block unit (10) are formed in a wave-like manner on the outer sides, in particular longitudinal sides (17, 18),
c) a middle row of blocks (14) of a block unit (10) comprises regular paving blocks that are rectangular or square in outline.

2. The set as claimed in claim 1, **characterized in that** the outer sides or longitudinal sides (17, 18) of a block unit (10) are formed in a correspondingly wave-like manner in such a way that a paving strip (21, 22) formed by block units lying next to one another is formed in a wave-like manner on transversely directed edge surfaces - strip joints (23, 24).

3. The set as claimed in claim 1 or 2, **characterized in that** the rows of blocks (13, 15) that are contoured, in particular wave-like, on the longitudinal sides (17, 18) lie against one another or against one or more middle rows of blocks (14) along a straight, continuous joint - row joint.

4. The set as claimed in claim 1 or one of the further claims, **characterized in that** a block unit (10) comprises three rows of blocks (13, 14, 15).

5. The set as claimed in claim 3 or one of the further claims, **characterized in that** the middle row of blocks (14) comprises rectangular or square paving blocks (12) arranged offset in relation to the paving blocks (11) of the neighbouring, outer rows of blocks (13, 15) in such a way that two straight row joints are formed on either side of the middle row of blocks (14).

6. The set as claimed in claim 1 or one of the further claims, **characterized in that** each row of blocks (13, 14, 15) of a block unit (10) comprises five paving blocks (11, 12), the paving blocks (11, 12) having a uniform width - as seen in the longitudinal direction of the row joints.

7. The set as claimed in claim 1 or one of the further claims, **characterized in that** the block units (10) are arranged offset in such a way from paving strip (21) to paving strip (22) that, on either side of contours, in particular wave-like contours - strip joints (23, 24) - the paving strips (21, 22) are delimited with an uneven profile of the waves.

8. The set as claimed in claim 1 or one of the further claims, **characterized in that** the block units (10) lying next to one another within a paving strip (21, 22) are interlocked, in particular by depressions (19) and projections (20) in the region of middle rows of blocks (14) that are arranged offset.

9. The set as claimed in claim 1 or one of the further claims, **characterized in that** a block unit (10) corresponds with regard to the number of paving blocks (11, 12) to the capacity of a concrete block mould, of a concrete block making machine, in such a way that a complete block unit can be produced on an underlying support or a pallet (29) in one production cycle.

## Revendications

1. Ensemble de pavés (11, 12) pour la réalisation de couvertures de sol, dans lequel un certain nombre de pavés (11, 12) s'adaptant les uns aux autres forment un groupe de pavés (10) et plusieurs groupes de pavés (10) forment une couverture de sol, un groupe de pavés (10) est constitué de rangées (13, 14, 15) de pavés (11, 12) situés côte à côte, les pavés (11, 12) d'un groupe (10) présentent sur des côtés extérieurs opposés, en particulier des côtés longitudinaux (17, 18), des rangées de pavés (13, 15) un contour différent d'un contour rectiligne continu, et les contours des deux côtés extérieurs, en particulier des côtés longitudinaux (17, 18), sont accordés entre eux en ce qui concerne leur forme et leur dimension de façon que les groupes de pavés (10) puissent être posés avec appui ajusté les uns contre les autres, **caractérisé par** les caractéristiques suivantes :
a) chaque groupe de pavés (10) est constitué de plus de deux rangées de pavés (13, 14, 15),
b) des rangées de pavés extérieures (13, 15) d'un groupe de pavés (10) sont ondulées sur les côtés extérieurs, en particulier les côtés longitudinaux (17, 18),
c) une rangée de pavés centrale (14) d'un groupe de pavés (10) est constituée de pavés réguliers, rectangulaires ou carrés en projection horizontale (12).

2. Ensemble selon la revendication 1, **caractérisé par le fait que** les côtés extérieurs, ou les côtés longitudinaux (17, 18), d'un groupe de pavés (10) sont ondulés de manière correspondante, de façon telle qu'une bande de pavé (21, 22) formée de groupes de pavés situés côte à côte soit ondulée sur des faces de bord dirigées transversalement (joints de bandes (23, 24)).

3. Ensemble selon l'une des revendications 1 et 2, **caractérisé par le fait que** les rangées de pavés (13, 15) contournées, en particulier ondulées, sur les côtés longitudinaux (17, 18) sont appliquées les unes contre les autres ou contre une ou plusieurs rangées de pavés centrales (14) le long d'un joint rectiligne continu (joint de rangées).

4. Ensemble selon la revendication 1 ou une des autres revendications, **caractérisé par le fait qu'**un groupe de pavés (10) est constitué de trois rangées de pavés (13, 14, 15).

5. Ensemble selon la revendication 3 ou une des autres revendications, **caractérisé par le fait que** la rangée centrale (14) constituée de pavés rectangulaires ou carrés (12) est décalée des pavés (11) des rangées extérieures voisines (13, 15), de façon telle que deux joints rectilignes de rangées soient formés de part et d'autre de la rangée de pavés centrale (14).

6. Ensemble selon la revendication 1 ou une des autres revendications, **caractérisé par le fait que** chaque rangée de pavés (13, 14, 15) d'un groupe de pavés (10) est constituée de cinq pavés (11, 12), ces pavés (11, 12) ayant une largeur concordante (vue dans la direction longitudinale des joints de rangées).

7. Ensemble selon la revendication 1 ou une des autres revendications, **caractérisé par le fait que** les groupes de pavés (10) sont décalés d'une bande de pavé (21) à l'autre (22), de façon telle que les bandes de pavé (21, 22) soient limitées des deux côtés par des contours en particulier ondulés (joints de bandes (23, 24)) avec allure non uniforme des ondes.

8. Ensemble selon la revendication 1 ou une des autres revendications, **caractérisé par le fait que** les groupes de pavés (10) situés côté à côte à l'intérieur d'une bande de pavé (21, 22) sont endentés, en particulier par des creux (19) et des saillies (20) dans la zone de rangées de pavés centrales décalées (14).

9. Ensemble selon la revendication 1 ou une des autres revendications, **caractérisé par le fait qu'**un groupe de pavés (10) correspond, en ce qui concerne le nombre de pavés (11, 12), à la capacité d'un moule à bloc de béton, d'une machine à blocs, de façon telle que dans un temps de fabrication, un groupe de pavés complet puisse être fabriqué sur un support, plus précisément sur une planchette (29).
